# EUROPÄISCHE PATENTSCHRIFT

(11) **EP 3 570 385 B1**
(45) Veröffentlichungstag und Bekanntmachung des Hinweises auf die Patenterteilung: **18.08.2021**
(21) Anmeldenummer: 19171720.6
(22) Anmeldetag: 30.04.2019
(51) Int. Cl.: H01R 13/453

(54) **STECKDOSENSICHERUNG**
SOCKET PROTECTOR
DISPOSITIF DE SÉCURISATION DE PRISES ENFICHABLES

(30) Priorität: 18.05.2018 DE 202018102783 U
(43) Veröffentlichungstag der Anmeldung: 20.11.2019
(73) Patentinhaber: Konjkav, Sasha, 60385 Frankfurt a.M. (DE)
(72) Erfinder: Konjkav, Sasha, 60385 Frankfurt a.M. (DE)
(74) Vertreter: Keil & Schaafhausen Patentanwälte PartGmbB

(56) Entgegenhaltungen:
- EP-A1- 0 771 051
- DE-A1- 4 336 931
- FR-A1- 2 579 027
- FR-A1- 2 619 966

## Beschreibung

### Technisches Gebiet

Die Neuerung betrifft eine Steckdosensicherung mit einer zwischen einer Deckel- und einer Bodenplatte rotatorisch verschiebbar angeordneten Riegelplatte, wobei die Deckel- und die Bodenplatte in ihren Außenabmessungen derart bemessen sind, dass sie in die von einer Steckdose gebildete Mulde einbringbar sind, und wobei die Bodenplatte durch ein zugeordnetes Befestigungsmittel in der von der Steckdose gebildeten Mulde befestigbar ist.

### Stand der Technik

Steckdosensicherungen der genannten Art sind beispielsweise bekannt aus der DE3700231A1 oder der DE 10 2012 000 617 A1. Diese Steckdosensicherungen werden innerhalb der von der jeweiligen Steckdose gebildeten Mulde montiert und über ein geeignetes Befestigungsmittel dort befestigt, beispielsweise angeschraubt oder angeklebt. Bei derartigen Steckdosensicherungen ist die Riegelplatte, ebenso wie die Deckel- und die Bodenplatte, üblicherweise mit zwei Durchgangslöchern für die Kontaktstifte eines elektrischen Steckers versehen.

Weitere Steckdosensicherungen sind aus der EP 0 771 051 A1, aus der DE 43 36 931 A1 und aus der FR 2 619 966 A1 bekannt.

Die Durchgangslöcher in der Deckel-, der Riegel- und der Bodenplatte sind dabei üblicherweise derart positioniert, dass sie lediglich in einer durch Verschieben der Riegelplatte einnehmbaren Öffnungsposition vollständige Durchgangskanäle für die Kontaktstifte des Steckers freigeben, so dass diese in die Kontaktelemente der Steckdose eingesteckt werden können. In einer Ruheposition hingegen ist die Riegelplatte dabei derart verschoben, dass die Durchgangskanäle verschlossen sind, so dass ein unbeabsichtigter Kontakt von außen mit den Kontaktelementen der Steckdose verhindert ist. Die Riegelplatte wird dabei üblicherweise durch Feder- oder andere Rückhalteelemente in ihrer Ruheposition gehalten, und ein Verschieben der Riegelplatte in ihre Öffnungsposition erfolgt üblicherweise, indem die Kontaktstifte des Steckers beim Einstecken zum Verschieben der Riegelplatte verwendet werden. Bevorzugt werden solche Steckdosensicherungen beispielsweise dafür eingesetzt, Kleinkinder daran zu hindern, mit einem Gegenstand an einer Steckdose zu spielen, versehentlich einen Kontakt zu einem Kontaktelement der Steckdose herzustellen und dadurch Schaden zu erleiden.

Bei der Befestigung einer solchen Steckdosensicherung in der Mulde der Steckdose ist eine vergleichsweise genaue Positionierung wünschenswert, so dass die in der Öffnungsposition freigegebenen Durchgangskanäle genau über den Kontaktelementen der Steckdose angeordnet sind und damit der Stecker problemlos in diese eingesteckt werden kann. Um dies zu erleichtern, kann die Außenkontur der Steckdosensicherung vergleichsweise genau an die Innenkontur der Steckdosenmulde angepasst sein, so dass die Durchgangslöcher bei der Montage selbsttätig geeignet positioniert werden. Bei einer derartig genauen Abstimmung der Konturen kann es aber leicht zu einem unerwünschten Verklemmen der Bauteile bei der Montage kommen.

### Darstellung der Erfindung, Aufgabe, Lösung, Vorteile

Der Neuerung liegt daher die Aufgabe zugrunde, eine verbesserte Steckdosensicherung der oben genannten Art anzugeben, bei der mit besonders einfachen Mitteln eine erhöhte Sicherheit gegenüber unbeabsichtigter betätigung sowie vor Kurzschlüssen erzielt werden kann und die gleichzeitig eine hohe Benutzerfreundlichkeit .

Die Erfindung betrifft daher eine Steckdosensicherung mit einer zwischen einer Deckel- und einer Bodenplatte verschiebbar angeordneten Riegelplatte. Die Deckel- und die Bodenplatte sind dabei in ihren Außenabmessungen derart bemessen, dass sie in die von einer Steckdose gebildeten Mulde einbringbar sind; die Bodenplatte ist weiterhin durch ein zugeordnetes Befestigungsmittel in der von der Steckdose gebildeten Mulde befestigbar. Die Deckelplatte ist mit einer Führungsöffnung und die Bodenplatte zusätzlich zum Befestigungsmittel mit einer Führungsöffnung versehen, wobei diese Führungsöffnungen im montierten Zustand von Deckel- und Bodenplatte einen durchgängigen, zur Aufnahme eines an der Steckdose angeordneten Führungsstifts geeigneten Führungskanal bilden. Die Riegelplatte ist mit einer sich entlang einer vorgesehenen Verschieberichtung erstreckenden Führungsöffnung derart versehen, dass die Führungsöffnung der Riegelplatte in jeder durch die vorgesehene Verschiebbarkeit ermöglichten Position der Riegelplatte zwischen Deckel- und Bodenplatte den von deren Führungsöffnungen gebildeten Führungskanal in seinem für den Durchtritt des Führungsstifts der Steckdose erforderlichen Querschnitt offenhält

Die Deckelplatte ist mit Durchgangslöchern in der Form von Langlöchern ausgebildet. Mittels der als Langlöcher ausgebildeten Durchgangslöcher wird das Eingreifen der Kontaktstifte des elektrischen Steckers in diese Löcher in allen Positionen des Verschiebewegs der Riegelplatte möglich.

Die Deckelplatte der erfindungsgemäßen Steckdosensicherung ist zudem mit Durchgangslöchern in der Form von Langlöcher mit gekrümmter Kontur ausgebildet. Zusätzlich umfasst die vorgesehene Verschiebbarkeit der Riegelplatte Rotationsbewegungen. Mit "Verschiebung" und "verschiebbar" wird erfindungsgemäß auf eine relative Bewegung zwischen Riegelplatte und Deckel- bzw. Bodenplatte abgestellt, welche eine Rotationsbewegung umfasst.

Die Riegelplatte der Steckdosensicherung ist zudem durch mindestens ein Federelement in einer Ruheposition gehalten werden. Die Ruheposition bezeichnet dabei die zur Öffnungsposition entgegengesetzte Position der Riegelplatte, wobei in der Öffnungsposition die Durchgangskanäle in der Steckdosensicherung für die Kontaktstifte des Steckers freigegeben werden, sodass diese in die Kontaktelemente der Steckdose eingesteckt werden können.

Ferner umfasst die zur Freigabe von elektrischen Kontaktelementen der Steckdose mittels einer Rotationsbewegung ausgelegten Riegelplatte der erfindungsgemäßen Steckdosensicherung Gehäuseteile und ein zwischen den Gehäuseteilen gefasstes Federelement.

In einer vorteilhaften Weiterbildung kann die Riegelplatte zur Freigabe von elektrischen Kontaktelementen der Steckdose mittels einer Rotationsbewegung ausgelegt sein. Insbesondere ist es bevorzugt, dass die Riegelplatte bei minimaler Rotation eine Ruheposition und bei maximaler Rotation eine Öffnungsposition einnehmen kann.

In einer besonders bevorzugten Ausführungsform können bei einer Rotation der Riegelplatte federnde Seitenarme des Federelements zu Erzeugung einer Rückstellkraft gespannt werden. Mittels dieser bei einer Verdrehung der Riegelplatte erzeugten Rückstellkraft wird die Rückstellung der Riegelplatte in die Ruheposition bewirkt. Insbesondere kann das Federelement mittels einer Nut in einem an der Innenseite der Deckelplatte angeformten Haltekopf rotatorisch fixiert werden. Dabei sind das Federelement und die korrespondierende Nut vorteilhaft derart konstruiert und ausgelegt, dass bei einer Vorspannung der Feder das Federelement fest in der Nut verbleibt und nicht herausspringt. Auf diese Weise kann kein Kurzschluss erzeugt werden.

In einer weiteren Implementierung der erfindungsgemäßen Steckdosensicherung mit einer zur Freigabe von elektrischen Kontaktelementen der Steckdose mittels einer Rotationsbewegung ausgelegten Riegelplatte kann die Führungsöffnung als sich entlang des äußeren Randes der Gehäuseteile jeweils in der Art eines Kreissegments erstreckende Aussparung ausgeführt sein. Insbesondere vorteilhaft kann die Riegelplatte um ihre Zentralachse drehbar sein. Damit wird der von den Führungsöffnungen gebildete Führungskanal in seinem für den Durchschnitt des Führungsstifts der Steckdose erforderlichen Querschnitt bei der Verdrehung der Riegelplatte um ihre Zentralachse in jeder Position der Riegelplatte offengehalten.

Die Riegelplatte wird mittels der Federelemente im unbelasteten Zustand in der Ruheposition gehalten, ein Öffnen der Steckdosensicherung erfolgt dementsprechend entgegen der durch die Federelemente aufgebrachten Federkraft.

Die der vorliegenden Erfindung zugrunde liegende Neuerung geht von der Überlegung aus, dass eine besonders erleichterte Montage insbesondere für eine Steckdosensicherung bereitgestellt werden kann, die für eine Anbringung an einer mit einem Führungsstift versehenen Steckdose vorgesehen ist. Dieser kann gezielt zur Erleichterung der Montage genutzt werden, indem die Komponenten der Steckdosensicherung jeweils mit einer an einen solchen Führungsstift angepassten Führungsöffnung versehen werden. In diesem Fall kann durch Einbringen des Führungsstifts in die Führungsöffnungen bei der Montage eine geeignete Vorpositionierung der Steckdosensicherung auf besonders einfache Weise gewährleistet werden. Um in diesem Fall eine problemlose Entriegelung der Riegelplatte beim Einstecken des Steckers zu gewährleisten, sollte die Führungsöffnung der Riegelplatte geeignet ausgestaltet und konturiert sein, um das Verschieben der Riegelplatte zwischen Öffnungs- und Ruheposition auch bei eingebrachtem Führungsstift ungehindert zu ermöglichen.

### Kurze Beschreibung der Figuren

Ausführungsbeispiele der Erfindung werden anhand einer Zeichnung näher erläutert. Darin zeigen:
- Fig. 1: eine erste Ausführungsform einer in einer Steckdose montierten Steckdosensicherung in Gesamtansicht,
- Fig. 2: die Steckdosensicherung nach Fig. 1 in Explosionsdarstellung in vorderer Ansicht,
- Fig. 3: die Steckdosensicherung nach Fig. 1 vergrößert in Explosionsdarstellung in rückwärtiger Ansicht,
- Fig. 4: die Steckdosensicherung nach Fig. 1 in montiertem Zustand in einer Ruheposition in Draufsicht, und
- Fig. 5: die Steckdosensicherung nach Fig. 1 in montiertem Zustand in einer Öffnungsposition in Draufsicht.

### Detaillierte Beschreibung der Erfindung

Gleiche Teile sind in allen Figuren mit denselben Bezugszeichen versehen.

Die Steckdosensicherung 1 gem. Fig. 1, Fig. 2 dient zur Absicherung einer Steckdose 2 für den Fall, dass der Stecker 4 nicht eingesteckt ist. Sie ist insbesondere dafür vorgesehen, Kleinkinder daran zu hindern, mit einem Gegenstand an einer Steckdose 2 zu spielen, versehentlich einen Kontakt zu einem Kontaktelement 6 der Steckdose herzustellen und dadurch Schaden zu erleiden. Die Steckdosensicherung 1 umfasst, wie insbesondere den Explosionsdarstellungen in Fig. 2, 3 entnehmbar ist, als wesentliche Bestandteile eine Deckelplatte 12, eine Bodenplatte 14 und eine im montierten Zustand zwischen diesen drehbar angeordnete Riegelplatte 16. Die Deckelplatte 12 und die Bodenplatte 14 sind in ihren Außenabmessungen derart bemessen, dass sie in die von der Steckdose 2 gebildete Mulde 18 einbringbar sind. Die Bodenplatte 14 ist durch ein zugeordnetes Befestigungsmittel 20, im Ausführungsbeispiel ein haltbares doppelseitiges Klebeband, in der von der Steckdose 2 gebildeten Mulde 18 befestigbar.

Die Deckelplatte 12, die Bodenplatte 14 und die Riegelplatte 16 sind jeweils mit zwei Durchgangslöchern 22 für die Kontaktstifte 24 des elektrischen Steckers 4 versehen. Die Riegelplatte 16 ist im Ausführungsbeispiel gemäß den Figuren 1 bis 5 für eine Freigabe der elektrischen Kontaktelemente 6 der Steckdose 2 mittels einer Drehbewegung der Riegelplatte 16 ausgelegt. In den von diesen Bauteilen ermöglichten Endpositionen der Drehbewegung der Riegelplatte 16 kann diese einerseits bei minimaler Verdrehung eine Ruheposition und andererseits bei maximaler Verdrehung eine Öffnungsposition einnehmen. In der Ruheposition sind die Durchgangslöcher 22 der Riegelplatte 16 verdreht zu den Durchgangslöchern 22 der Bodenplatte 14 positioniert, und die Trennfläche 26 der Riegelplatte 16 verschließt die Durchgangslöcher 22 in der Bodenplatte 14. In dieser Position ist somit kein Zugang zu den unterhalb der Durchgangslöcher 22 der Bodenplatte 14 positionierten Kontaktelementen 6 der Steckdose 2 möglich.

Bei geeigneter Verdrehung in die Öffnungsposition kommen die Durchgangslöcher 22 der Riegelplatte 16 hingegen direkt oberhalb der Durchgangslöcher 22 der Bodenplatte 14 zu liegen, so dass die Durchgangslöcher 22 von Riegelplatte 16 und Bodenplatte 14 einen Durchgangskanal für die Kontaktstifte 24 des elektrischen Steckers 4 bilden und diesen freigeben. Um dies, also die gezielte Verdrehung der Riegelplatte 16 in die Öffnungsposition, zu ermöglichen, sind die Durchgangslöcher 22 in der Deckelplatte 12 als Langlöcher mit gekrümmter Kontur ausgeführt, die ein Eingreifen der Kontaktstifte 24 in die Durchgangslöcher 22 der Riegelplatte 16 in allen Positionen des Verschiebewegs der Riegelplatte 16 erlauben. Zum Verdrehen der Riegelplatte 16 ist dabei vorgesehen, die Kontaktstifte 24 des elektrischen Steckers 4 durch die Durchgangslöcher 22 der Deckelplatte 12 hindurch mit den Durchgangslöchern 22 der Riegelplatte 16 in Eingriff zu bringen. Anschließend kann dann die Riegelplatte 16 mittels des Steckers 4 bis hin zur Öffnungsposition verdreht werden, wo die Durchgangslöcher 22 der Bodenplatte 14 freigegeben werden und der Stecker 4 in die darunter liegenden Kontaktelemente 6 der Steckdose 2 eingesteckt werden kann.

In diesem Ausführungsbeispiel ist die Riegelplatte 16 ihrerseits mehrteilig ausgeführt; sie umfasst zwei Gehäuseteile 30, 32, zwischen denen ein S-förmig ausgeführtes Federelement 34 gefasst ist. Dieses wird mit seinem Mittelbereich bei der Montage der Steckdosensicherung 1 mit einer Nut 36 in einem zentral an der Innenseite der Deckelplatte 12 angeformten Haltekopf 38 in Eingriff gebracht und dadurch rotatorisch fixiert. An den Innenseiten der Gehäuseteile 30,32 angeformte Halteköpfe 39 kommen dabei mit den freien Enden des Federelements 34 in Eingriff, so dass bei einer Rotation der Riegelplatte 16 um den Haltekopf 38 die federnden Seitenarme des Federelements 34 gespannt werden. Damit wird die Rückstellkraft erzeugt, die bei einer Verdrehung der Riegelplatte 16 die Rückstellung auf die Ruheposition bewirkt. Das Federelement 34 und korrespondierend dazu die Nut 36 sind dabei vorteilhafterweise derart konstruiert und ausgelegt, dass auch bei einer Vorspannung der Feder das S-förmig ausgeführte Federelement 34 fest in der Nut 36 bleibt und nicht herausspringt, damit es keinen Kurzschluss erzeugt.

Die Steckdosensicherung 1 ist für eine erleichterte Montage in der Steckdose 2 unter Nutzung des an der Steckdose 2 vorgesehenen Führungsstifts 43 ausgelegt. Dazu sind die Deckelplatte 12 mit einer Führungsöffnung 40 und die Bodenplatte 14 zusätzlich zum Befestigungsmittel 20 mit einer Führungsöffnung 42 versehen. Die Führungsöffnungen 40, 42 bilden im montierten Zustand von Deckelplatte 12 und Bodenplatte 14 einen durchgängigen, zur Aufnahme des an der Steckdose 2 angeordneten Führungsstifts 43 geeigneten Führungskanal 44. Um bei eingebrachtem Führungsstift 43 eine problemlose Entriegelung der Riegelplatte 16 beim Einstecken des Steckers 4 zu gewährleisten, ist die Riegelplatte 16, vorliegend also die diese bildenden Gehäuseteile 30, 32, mit einer hierfür geeignet ausgestalteten Führungsöffnung versehen. Im Hinblick auf die vorgesehene Entriegelung durch Verdrehung ist diese als sich entlang des äußeren Randes der Gehäuseteile 30, 32 jeweils in der Art eines Kreissegments erstreckende Aussparung 48 ausgeführt, so dass bei der Verdrehung der Riegelplatte 16 um ihre Zentralachse in jeder Position der Riegelplatte 16 zwischen Ruhe- und Öffnungsposition den von den Führungsöffnungen 40, 42 gebildeten Führungskanal 44 in seinem für den Durchtritt des Führungsstifts 43 der Steckdose 2 erforderlichen Querschnitt offenhält.

Die Steckdosensicherung 1 ist in Fig. 4 in Draufsicht in Ruheposition der Riegelplatte 16 gezeigt. In dieser Position ist das in der Nut 36 rotatorisch fixierte Federelement 34 entspannt, und die Durchgangslöcher 22 der Riegelplatte 16 befinden sich rotatorisch versetzt oder verdreht zu den Durchgangslöchern 22 der Bodenplatte 14. Im Gegensatz dazu zeigt Fig. 5 die Steckdosensicherung 1 in Draufsicht in Öffnungsposition der Riegelplatte 16. Dabei ist deutlich erkennbar, dass in dieser Position die Durchgangslöcher 22 der Riegelplatte 16 nunmehr direkt oberhalb der Durchgangslöcher 22 der Bodenplatte 14 liegen, so dass der Stecker 4 in die darunter liegenden Kontaktelemente 6 der Steckdose 2 eingesteckt werden kann. In beiden Positionen, also in der in Fig. 4 gezeigten Ruheposition und auch in der in Fig. 5 gezeigten Öffnungsposition der Riegelplatte 16, bilden die Führungsöffnungen 40, 42, 46 einen durchgängig offenen, zur Aufnahme des an der Steckdose 2 angeordneten Führungsstifts 43 geeigneten Führungskanal 44.

Im vorstehend beschriebenen Ausführungsbeispiel ist die Riegelplatte 16 für eine Verschiebung der Riegelplatte 16 durch Drehung oder Verdrehung ausgeführt. Mit "Verschiebung" und "verschiebbar" ist somit in diesem Sinne allgemein auf eine Relativbewegung zwischen Riegelplatte 16 und Deckel- bzw. Bodenplatte 12,14 abgestellt, die eine Rotationsbewegung ausdrücklich einschließt.

### Bezugszeichenliste

- 1: Steckdosensicherung
- 2: Steckdose
- 4: Stecker
- 6: Kontaktelement
- 12: Deckelplatte
- 14: Bodenplatte
- 16: Riegelplatte
- 18: Mulde
- 20: Befestigungselement
- 22: Durchgangsloch
- 24: Kontaktstift
- 26: Trennfläche
- 30,32: Gehäuseteil
- 34: Federelement
- 36: Nut
- 38,39: Haltekopf
- 40,42: Führungsöffnung
- 43: Führungsstift
- 44: Führungskanal
- 46: Führungsöffnung

## Patentansprüche

1. Steckdosensicherung (1) mit einer zwischen einer Deckel- und einer Bodenplatte (12, 14) verschiebbar angeordneten Riegelplatte (16), wobei die Deckel- und die Bodenplatte (12, 14) in ihren Außenabmessungen derart bemessen sind, dass sie in die von einer Steckdose (2) gebildete Mulde (18) einbringbar sind, bei der die Bodenplatte (14) durch ein zugeordnetes Befestigungsmittel (20) in der von der Steckdose (2) gebildeten Mulde (18) befestigbar ist, bei der die Deckelplatte (12) mit einer Führungsöffnung (40) und die Bodenplatte (14) zusätzlich zum Befestigungsmittel (20) mit einer Führungsöffnung (42) versehen sind, wobei die Führungsöffnungen (40, 42) im montierten Zustand von Deckel- und Bodenplatte (12, 14) einen durchgängigen, zur Aufnahme eines an der Steckdose (2) angeordneten Führungsstifts (43) geeigneten Führungskanal (44) bilden, und wobei die Riegelplatte (16) mit einer sich entlang einer vorgesehenen Verschieberichtung erstreckenden Führungsöffnung (46) derart versehen ist, dass die Führungsöffnung (46) der Riegelplatte (16) in jeder durch die vorgesehene Verschiebbarkeit ermöglichten Position der Riegelplatte (16) zwischen Deckel- und Bodenplatte (12, 14) den von deren Führungsöffnungen (40, 42) gebildeten Führungskanal (44) in seinem für den Durchtritt des Führungsstifts (43) der Steckdose (2) erforderlichen Querschnitt offenhält, **dadurch gekennzeichnet, dass** die Deckelplatte (12) mit Durchgangslöchern (22) in der Form von Langlöchern mit gekrümmter Kontur ausgebildet ist, wobei die vorgesehene Verschiebbarkeit der Riegelplatte (16) Rotationsbewegungen umfasst, wobei die Riegelplatte (16) durch mindestens ein Federelement (34) in einer Ruheposition gehalten wird, und wobei die Riegelplatte (16) Gehäuseteile (30, 32) und ein zwischen den Gehäuseteilen (30, 32) gefasstes Federelement (34) umfasst.

2. Steckdosensicherung (1) gemäß einem der vorhergehenden Ansprüche, wobei die Riegelplatte (16) zur Freigabe von elektrischen Kontaktelementen (6) der Steckdose (2) mittels einer Rotationsbewegung ausgelegt ist.

3. Steckdosensicherung (1) gemäß Anspruch 2, wobei die Riegelplatte (16) bei minimaler Rotation eine Ruheposition und bei maximaler Rotation eine Öffnungsposition einnimmt.

4. Steckdosensicherung (1) nach einem der vorhergehenden Ansprüche, wobei bei einer Rotation der Riegelplatte (16) federnde Seitenarme des Federelements (34) zur Erzeugung einer Rückstellkraft gespannt werden.

5. Steckdosensicherung (1) gemäß einem der Ansprüche 2 bis 4, wobei das Federelement (34) mittels einer Nut (36) in einem an der Innenseite der Deckelplatte (12) angeformten Haltekopf (38) rotatorisch fixiert wird.

6. Steckdosensicherung (1) gemäß einem der Ansprüche 2 bis 5, wobei die Führungsöffnung (46) als sich entlang des äußeren Randes der Gehäuseteile (30, 32) jeweils in der Art eines Kreissegments erstreckende Aussparung (48) ausgeführt ist.

7. Steckdosensicherung (1) gemäß einem der Ansprüche 2 bis 6, wobei die Riegelplatte (16) um ihre Zentralachse drehbar ist.

## Claims

1. A socket protector (1) with a locking plate (16) displaceably arranged between a cover plate and base plate (12, 14), wherein the cover and base plates (12, 14) are dimensioned in their external dimensions in such a manner that they can be inserted into the cavity (18) formed by a socket (2), in which the base plate (14) can be fastened by an associated fastening means (20) in the cavity (18) formed by the socket (2), in which the cover plate (12) is provided with a guide opening (40) and the base plate (14) is provided with a guide opening (42) in addition to the fastening means (20), wherein in the assembled state of the cover and base plates (12, 14), the guide openings (40, 42) form a continuous guide channel (44) suitable for receiving a guide pin (43) arranged on the socket (2), and wherein the locking plate (16) is provided with a guide opening (46) extending along a intended displacement direction in such a manner that in any position of the locking plate (16) between the cover plate and base plate (12, 14) made possible by the provided displaceability, the guide opening (46) of the locking plate (16) keeps open the guide channel (44) formed by the guide openings (40, 42) thereof in its cross-section required for the passage of the guide pin (43) of the socket (2), **characterized in that** the cover plate (12) is formed with through-holes (22) in the form of elongated holes with a curved contour, wherein the provided displaceability of the locking plate (16) comprises rotational movements, wherein the locking plate (16) is held in a rest position by at least one spring element (34), and wherein the locking plate (16) comprises housing parts (30, 32) and a spring element (34) enclosed between the housing parts (30, 32).

2. The socket protector (1) according to any one of the preceding claims, wherein the locking plate (16) is designed to release electrical contact elements (6) of the socket (2) by means of a rotational movement.

3. The socket protector (1) according to claim 2, wherein the locking plate (16) assumes a rest position upon minimum rotation and an open position upon maximum rotation.

4. The socket protector (1) according to any one of the preceding claims, wherein upon rotation of the locking plate (16), resilient side arms of the spring element (34) are tensioned to generate a restoring force.

5. The socket protector (1) according to any one of claims 2 to 4, wherein the spring element (34) is rotationally fixed by means of a groove (36) in a retaining head (38) formed on the inside of the cover plate (12).

6. The socket protector (1) according to any one of claims 2 to 5, wherein the guide opening (46) is designed as a recess (48) extending along the outer edge of the housing parts (30, 32) in each case in the manner of a segment of a circle.

7. The socket protector (1) according to any one of claims 2 to 6, wherein the locking plate (16) is rotatable about its central axis.

## Revendications

1. Dispositif de sécurisation de prises enfichables (1) avec une plaque de verrouillage (16) disposée de façon mobile entre une plaque de couverture et une plaque de fond (12, 14), sachant que la plaque de couverture et la plaque de fond (12, 14) sont dimensionnées dans leurs dimensions extérieures de telle manière qu'elles peuvent être introduites dans la coque (18) formée par une prise enfichable (2), pour laquelle la plaque de fond (14) peut être fixée par un moyen de fixation (20) attribué dans la coque (18) formée par la prise enfichable (2), pour laquelle la plaque de couverture (12) est dotée d'une ouverture de passage (40) et la plaque de fond (14) est dotée en plus du moyen de fixation (20) d'une ouverture de passage (42), sachant que les ouvertures de passage (40, 42) forment à l'état monté de la plaque de couverture et de la plaque de fond (12, 14) un conduit de passage (44) traversant, convenant à la réception d'une tige de guidage (43) disposée sur la prise enfichable (2) et sachant que la plaque de verrouillage (16) est dotée d'une ouverture de passage (46) s'étendant le long d'une direction de déplacement prévue de telle manière que l'ouverture de passage (46) de la plaque de verrouillage (16) dans chaque position permise par la mobilité prévue de la plaque de verrouillage (16) entre la plaque de couverture et la plaque de fond (12, 14), maintient ouvert le conduit de passage (44) formé par les ouvertures de passage (40, 42) de celles-ci dans sa section nécessaire pour le passage de la tige de guidage (43) de la prise enfichable (2), **caractérisé en ce que** la plaque de couverture (12) est constituée avec des trous de passage (22) sous la forme de trous oblongs avec profil courbe, sachant que la mobilité prévue de la plaque de verrouillage (16) comprend des mouvements de rotation, sachant que la plaque de verrouillage (16) est maintenue dans une position de repos par au moins un élément à ressort (34) et sachant que la plaque de verrouillage (16) comprend des parties de boîtier (30, 32) et un élément à ressort (34) saisi entre les parties de boîtier (30, 32).

2. Dispositif de sécurisation de prises enfichables (1) selon l'une quelconque des revendications précédentes, sachant que la plaque de verrouillage (16) est conçue pour libérer des éléments de contact électriques (6) de la prise enfichable (2) au moyen d'un mouvement de rotation.

3. Dispositif de sécurisation de prises enfichables (1) selon la revendication 2, sachant que la plaque de verrouillage (16) adopte une position de repos à rotation minimale et une position d'ouverture à rotation maximale.

4. Dispositif de sécurisation de prises enfichables (1) selon l'une quelconque des revendications précédentes, sachant que lors d'une rotation de la plaque de verrouillage (16), les bras latéraux faisant ressort de l'élément à ressort (34) sont tendus pour produire une force de rappel.

5. Dispositif de sécurisation de prises enfichables (1) selon l'une quelconque des revendications 2 à 4, sachant que l'élément à ressort (34) est fixé de façon rotatoire au moyen d'une rainure (36) dans une tête de fixation (38) conformée sur la face intérieure de la plaque de couverture (12).

6. Dispositif de sécurisation de prises enfichables (1) selon l'une quelconque des revendications 2 à 5, sachant que l'ouverture de passage (46) est exécutée sous la forme d'un évidement (48) s'étendant respectivement le long du bord extérieur des parties de boîtier (30, 32), à la manière d'un segment de cercle.

7. Dispositif de sécurisation de prises enfichables (1) selon l'une quelconque des revendications 2 à 6, sachant que la plaque de verrouillage (16) peut être tournée autour de son axe central.
